# EUROPÄISCHE PATENTSCHRIFT

(11) **EP 1 426 138 B1**
(45) Veröffentlichungstag und Bekanntmachung des Hinweises auf die Patenterteilung: **20.07.2011**
(21) Anmeldenummer: 03027932.7
(22) Anmeldetag: 04.12.2003
(51) Int. Cl.: B24B 5/10

(54) **Schleifscheibe**
Polishing wheel
Meule de polissage

(30) Priorität: 05.12.2002 AT 18182002
(43) Veröffentlichungstag der Anmeldung: 09.06.2004
(73) Patentinhaber: Schrottner, Gerhard, 8564 Krottendorf-Gaisfeld (AT)
(72) Erfinder: Schrottner, Gerhard, 8564 Krottendorf-Gaisfeld (AT)
(74) Vertreter: Puchberger, Peter

(56) Entgegenhaltungen:
- JP-A- 52 103 094
- US-A- 2 770 931
- US-A- 3 777 443
- US-A- 5 846 125
- PATENT ABSTRACTS OF JAPAN vol. 016, no. 299 (M-1274), 2. Juli 1992 (1992-07-02) & JP 04 082669 A (KANTOU RIKA KOUGIYOU KK), 16. März 1992 (1992-03-16)
- PATENT ABSTRACTS OF JAPAN vol. 011, no. 296 (M-627), 25. September 1987 (1987-09-25) & JP 62 088570 A (AGENCY OF IND SCIENCE & TECHNOL), 23. April 1987 (1987-04-23)

## Beschreibung

### 1.

Die Erfindung betrifft eine Schleifscheibe nach dem Oberbegriff des Anspruches 1. Solch eine Schleifscheibe ist aus der US-A-5 846 125 bekannt. Beim Schleifen von Werkstücken - unabhängig welcher Beschaffenheit und mit welchem Schleifbelag - treten immer hohe Temperaturen im Arbeitsbereich des Schleifwerkzeuges auf, die mit Kühl- und Schmierflüssigkeit zu regulieren sind. Der Erfindung liegt die Aufgabe zugrunde, die Kühlung und Schmierung auch bei bisher bereits eingesetzten Schleifscheiben, ohne größeren Umrüstungsaufwand zu verbessern und gleichzeitig auch einen Reinigungseffekt an der Kontaktfläche zwischen Schleifbelag und Werkstück zu erzielen. Dies wird dadurch erreicht, dass das Kühl- und Schmiermedium nicht mittels an der Schleifstelle einander gegenüberüberliegend angeordneter Kühl- und Schmiermittelzufuhrdüsen von außen an die Kontaktstelle zwischen Schleifbelag und Werkstück herangeführt wird, sondern über eine Einlassöffnung mit Umlenkfase in eine, beidseitig der Längsachse am Trägerkörper angebrachte Hohlraumkonstruktion mit Kammern zugeführt wird und dort durch die Zentrifugalkraft des rotierenden Trägerkörpers in die verteilten möglichst kurz ausgeführten Bohrungen, die durch den Trägerkörper zum Schleifbelag führen, austritt um dort über Profile, die in Schleifrichtung zu den Rändern des Schleifbelages verlaufen, einen erhöhten Wirkungsgrad von Kühlung und Schmierung an der Kontaktfläche zwischen Schleifbelag und Werkstück zu erzielen. Durch Variierung der Größe der Bohrung, Ausformung der Kammern, Drehzahl und Umfang der Schleifscheibe kann eine bedarfsabgestimmte Kühlung und Schmierung erwirkt und damit eine erhöhte Schleifleistung erzielt werden.

### 2. Wesentliche Einzelheiten:

### 2.1. Trägerkörper:

Der aus allen bisher bekannten Materialen zur Schleifmittelträgerkörperherstellung herstellbare Trägerkörper ist mit Einbauten, Ausnehmungen und Hohlräumen derart ausgestattet, dass über die verschiedensten bekannten und möglichen Arten der Mediumszuführung für das Kühl- und Schmiermedium, beispielsweise durch seitliche Zuführung über Kühlmitteldüsen und Schläuche auf den seitlich geöffneten Trägerkörper das Kühl- und Schmiermedium in das dafür vorgesehene Kammersystem gefördert wird. Der Trägerkörper und die Kammerabdeckung weisen eine Umlenkfase für das eingetretene Medium auf, sodass dieses unterstützt durch die Zentrifugalkraft und die Einbauten, welche den Kammern einen trichterförmigen Verlauf zur Trägerkörperaußenseite verleihen, in die gewünschte Austrittsrichtung geleitet wird. Die beidseitig der Längsachse angeordneten Kammersysteme sind mit Verbindungsbohrungen, die dem Mediumsmengen- und dem Druckausgleich dienen sollen, versehen. Diese Querbohrungen sichern die Mediumsversorgung der gegenüberliegenden Kammern bei Unregelmäßigkeiten der Mediumszufuhr. Die Einbauten in den Kammersystemen zwingen dem Medium die Umfangsgeschwindigkeit der Scheibe auf. Weiters unterdrücken die beschriebenen Kammersysteme die Schaumbildung, dienen dem Druckaufbau und gewährleisten eine verlustfreie Zuströmung des Mediums zu den Austrittsbohrungen. Die Konstruktion der Einbauten in den Kammersystemen kann fertigungsrelevant konisch zur Außenseite des Trägerkörpers verlaufend, schaufelförmig oder in sonstiger, zweckdienlicher Form ausgebildet werden. Die angestrebten kurzen Austrittsbohrungen sollen Druckverluste verhindern. Deshalb orientieren sich Richtung und Anordnung der Austrittsbohrungen idealerweise an der Ausführung und Ausrichtung des Kammersystems. Die Kürze der flüssigkeitsführenden Bohrungen erhöht ebenso wie das Ansteigen des Scheibendurchmessers und eine höhere Drehzahl den Druck des zugeführten Kühl- und

Schleifmediums.

### 2.2. Schleifbelag:

Der am Umfang des Trägerkörpers angebrachte Schleifbelag kann aus den verschiedensten, bereits bekannten Materialen hinsichtlich Schleifkorn und Bindungsart, nämlich sowohl aus keramisch-, kunstharz- oder metallisch gebundenem Schleifgut beschaffen sein. Diese Schicht mit Schleifgut ist versehen mit fertigungs- und werkstückspezifischen Profilen, die aus den oben beschriebenen Kammern über die angeführten kürzest möglichen Bohrungen mit Kühl- und Schmiermedium versorgt werden. Die Ausführung der Profile kann in den verschiedensten Formen, beispielsweise U-, V-, W-, X-, Y- oder wellenförmig erfolgen. Wesentlich bei der Beschaffenheit der Profile ist, dass sie in Laufrichtung beginnend geschlossen sind und in weiterer Folge bis zum Schleifscheibenrand auslaufen. Das Kühl- und Schmiennedium tritt durch die genannten Bohrungen an einem der vordersten Punkte in Laufrichtung des Profils jeweils aus und wird durch das Profil über die gesamte Schleifscheibenbreite vom Austrittspunkt am Schleifbelag bis zum Schleifscheibenrand transportiert.

Somit wird neben der Kühlung und Schmierung auch die Reinigung der gesamten Kontaktfläche zwischen Schleifbelag und Werkstück gewährleistet.

### 3.

Es sind bereits Schleifscheiben bekannt, bei denen auf der Trägerscheibe Segmente oder Schleifgut mit eingebettetem Profil angebracht sind. Dabei sind die Profile in EP1 225007 A1 derart beschrieben, dass sie im Wesentlichen U- oder V-förmig ausgestattet sind. Beschrieben wird eine bessere Funktionsweise bei einer Drehrichtung, bei der das V bzw. U nach vorne offen bewegt wird. Dabei wird das Kühl- und Schmiermedium vom Umfangsrand der Schleifscheibe zur Mitte hin (also zur Pfeilspitze des V oder zum Scheitel des U) befördert. Die beschriebenen Ausnehmungen sind weiters schaufel- oder becherförmig konstruiert. Im Gegensatz dazu ist es aus DE 38 04 781 A1 bekannt, die Ausnehmungen im Schleifgut oder zwischen den Segmenten zwar V-förmig auszubilden, aber die Drehrichtung in der DE 38 04 781 A1 umgekehrt (schneepflugförmig) zu EP1 225007 A1 verlaufen zu lassen.

Auch die Zuführung des Kühl- und Schmiermittels tangential, radial von zwei gegenüberliegenden Seiten zum Schleifbereich der Schleifscheibe oder über Bohrungen im Trägerkörper ist bekannt, wobei in der DE 38 04 781 A1 die Bohrungsführung in der Trägerscheibe nur derart ersichtlich ist, dass eine Zuführung des Kühl- und Schmiermittels nur über ein Sammelbecken oder spindelseitig erfolgt.

Gegenüber dem bisherigen Stand der Technik ist die beanspruchte Erfindung dadurch gekennzeichnet, dass das Kühl- und Schleifmedium nicht von außen zwischen Schleifbelag und Werkstück sondern über das Kammersystem und die Bohrungen unmittelbar an die Kontaktfläche zwischen Schleifbelag und Werkstück zugeführt wird und damit eine Verbesserung der Kühl- und Schmierwirkung erzielt wird. Der Druckverlust, der bei einer Zuführung des Kühl- und Schmiermediums über die Spindel und entsprechend lange Bohrungen entsteht, wird durch das Kammersystem und die kurzen Bohrungen verhindert.

### 4.

Durch die Erfindung können die bekannten und bereits eingesetzten Schleifscheiben ohne großen Umrüstungsaufwand, insbesondere im Hinblick auf verbesserte Schleifeigenschaften, höhere Standzeit, geringere Maschinenstillstandszeit, kürzere Bearbeitungszeit, höhere Wiederholungsgenauigkeit und geringere Erwärmung der Schleifscheibe und des Werkstückes sowie höhere Oberflächengüte des Werkstückes verbessert werden.

### 5.

In der Zeichnung ist eine beispielsweise Ausführungsform des Erfindungsgegenstandes dargestellt. Die Figur 1 zeigt den in Form eines Ausbruch geöffneten Trägerkörper mit trichterförmigem Kammersystem in Ansicht. Die Figuren 2 und 3 zeigen jeweils einen Schnitt nach den Linien A und B der Figur 1.

Figur 4 zeigt den in Form eines Ausbruches geöffneten Trägerkörper mit schaufelartigem Kammersystem. Figur 5 zeigt einen Schnitt nach der Linie A in Figur 4.

Figuren 6, 7 und 8 zeigen mögliche Profile und geben die Laufrichtung an.

Figur 1 - 3: Die Schleifscheibe enthält einen Trägerkörper, der über eine Antriebswelle (8) angetrieben wird. Unter der seitlichen Abdeckung (2) befinden sich Hohlräume (1), die durch Einbauten (4) trichterförmig zur Außenseite des Trägerkörpers verlaufen. Das Kühlmedium wird über die Aussparung (9), die zwischen Antriebswelle (8) und Abdeckplatte (2) besteht, beispielsweise durch Einspritzdüsen (10) über Ablenkfasen (3) in die Kammern eingeleitet und verteilt sich dort über die Bohrungen (5) auf die beidseitig der Längsachse des Trägerkörpers angeordneten Kammern (1).

Durch die Zentrifugalkraft der sich drehenden Schleifscheibe gelangt das Schmiermedium durch die verteilten kurzen Bohrungen (6) auf den Schleifbelag in die Profile (7) und zwar aufgrund der Anordnung der Bohrungen (6) unmittelbar auf die Kontaktfläche zwischen Schleifbelag und Werkstück.

Figur 4 und 5 zeigen das gleiche System wie Figur 1, wobei jedoch anstelle von trichterförmigen Kammern die Einbauten in Form von Schaufeln (4) ausgebildet sind, die das Kühl- und Schmiermedium durch die Bohrungen (6) auf den Schleifbelag und in die dort vorhandenen Profile (7) leiten.

Die Figuren 6, 7 und 8 zeigen die Anordnung der Profile (7) in Draufsicht, wobei das Kühl- und Schmiermedium aus den Bohrungen (6) austritt und über die Profile (7) zur Außenseite des Schleifbelages geführt wird. Der Pfeil gibt die Drehrichtung an.

## Patentansprüche

1. Schleifscheibenkonstruktion mit einem Trägerkörper und einem umfangseitig angeordneten Schleifbelag, wobei der Trägerkörper beidseitig der Mittelebene eine Hohlraumkonstruktion zur Aufnahme eines Kühl- und Schmiermittelmediums aufweist, wobei Bohrungen für den Zutritt des Mediums von der Hohlraumkonstruktion zu Profile (7) des Schleifbelages vorgesehen sind, **dadurch gekennzeichnet, dass** für den Zutritt des Mediums in die Hohlraumkonstruktion seitlich zu beiden Seiten des Trägerkörpers je eine Aussparung (9) zwischen Antriebswelle (8) und den Abdeckplatten (2), die die Hohlraumkonstruktion nach außen teilweise abdecken, vorgesehen ist, und dass die Hohlraumkonstruktion durch Einbauten (4) in Kammern (1) unterteilt ist, wobei die Kammern in die Bohrungen (6) münden.

2. Schleifscheibenkonstruktion nach Anspruch 1, **dadurch gekennzeichnet, dass** die zu beiden Seiten des Trägerkörpers angeordneten Kammern (1) jeweils durch Verbindungsbohrungen (5) miteinander verbunden sind, die dem Mediummengen- und Druckausgleich dienen.

3. Schleifscheibenkonstruktion nach Anspruch 1 oder 2, **dadurch gekennzeichnet, dass** die Profile (7) auf dem Schleifbelag im Wesentlichen U-, V-, W-, X-, Y- oder wellenförmig beschaffen sind, wobei die Austrittsbohrung (6) für das Kühl- und Schmiermedium an einem der vordersten Punkte in Laufrichtung der Profile (7) gelegen ist, und dass die Profile an ihren hintersten Punkten zum Rand des Schleifbelages auslaufen und sich dort seitlich öffnen.

## Claims

1. Grinding disc construction having a carrier body and a grinding layer which is arranged at the periphery, the carrier body having, at both sides of the centre plane, a hollow space construction for receiving a cooling and lubricating medium, there being provided holes for the access of the medium from the hollow space construction to patterned arrangements (7) of the grinding layer, **characterised in that** for access of the medium into the hollow space construction there is provided laterally at each of the two sides of the carrier body a recess (9) between the drive shaft (8) and the covering plates (2), which partially outwardly cover the hollow space construction, and **in that** the hollow space construction is subdivided by means of baffles (4) into chambers (1), the chambers opening into the holes (6).

2. Grinding disc construction according to claim 1, **characterised in that** the chambers (1) which are arranged at both sides of the carrier body are each connected to each other by means of connection holes (5), which serve to balance the quantity of medium and the pressure.

3. Grinding disc construction according to claim 1 or claim 2, **characterised in that** the patterned arrangements (7) on the grinding layer are constructed so as to be substantially U, V, W, X, Y-shaped or wave-like, the discharge hole (6) for the cooling and lubricating medium being located at one of the points furthest forward in the travel direction of the patterned arrangements (7), and **in that** the patterned arrangements (7) extend at the rearmost points thereof towards the edge of the grinding layer and open laterally at that location.

## Revendications

1. Structure de meule, comprenant un corps support et une garniture abrasive disposée sur la circonférence, le corps support présentant, de part et d'autre du plan médian, une construction en forme de cavité destinée à recevoir un fluide de refroidissement et de lubrification, des trous étant prévus pour le passage du fluide de la construction en forme de cavité dans des parties profilées (7) de la garniture abrasive, **caractérisée par le fait que** pour l'entrée du fluide dans la construction en forme de cavité, il est prévu, latéralement de part et d'autre du corps support, chaque fois un évidement (9) entre l'arbre d'entraînement (8) et les plaques de recouvrement (2) qui recouvrent en partie vers l'extérieur la construction en forme de cavité, et **par le fait que** la construction en forme de cavité est divisée par des éléments incorporés (4) en chambres (1) qui débouchent dans les trous (6).

2. Structure de meule selon la revendication 1, **caractérisée par le fait que** les chambres (1) disposées de part et d'autre du corps support sont reliées entre elles respectivement par des trous de communication (5) qui servent à équilibrer les volumes de fluide et la pression.

3. Structure de meule selon la revendication 1 ou 2, **caractérisée par le fait que** les parties profilées (7) de la garniture abrasive ont sensiblement une forme de U, de V, de W, de X, de Y ou une forme ondulée, le trou de sortie (6) pour le fluide de refroidissement et de lubrification se situant à l'un des points les plus avancés des parties profilées (7), vu dans le sens de rotation, et **par le fait que** les parties profilées, au niveau de leurs points situés à l'arrière, se terminent sur le bord de la garniture abrasive où elles s'ouvrent vers les côtés.
